# EUROPÄISCHE PATENTSCHRIFT

(11) **EP 0 881 075 B1**
(45) Veröffentlichungstag und Bekanntmachung des Hinweises auf die Patenterteilung: **11.07.2001**
(21) Anmeldenummer: 98109141.6
(22) Anmeldetag: 20.05.1998
(51) Int. Cl.: B41F 33/00, B41F 13/42

(54) **Druckmaschine mit einem motorisch verfahrbaren Element**
Printing press with a motor-driven element
Machine d'impression avec un élément entraîné par moteur

(30) Priorität: 30.05.1997 DE 19722747
(43) Veröffentlichungstag der Anmeldung: 02.12.1998
(73) Patentinhaber: MAN Roland Druckmaschinen AG, 63075 Offenbach (DE)
(72) Erfinder: Sirowitzki, Heiner, 65205 Wiesbaden (DE)
(74) Vertreter: Stahl, Dietmar

(56) Entgegenhaltungen:
- DE-C- 4 402 158
- DE-U- 9 004 184
- US-A- 3 762 099
- US-A- 5 525 880

## Beschreibung

Die Erfindung betrifft eine Druckmaschine mit einem motorisch verfahrbaren Element gemäß dem Oberbegriff von Anspruch 1.

Bei Druckmaschinen und insbesondere Bogenoffsetdruckmaschinen sind eine Vielzahl von motorisch verfahrbaren Elementen vorgesehen, wobei als Beispiel hierfür Verschutzungseinrichtungen, auf das Bogenformat bzw. die Art des Bedruckstoffes einstellbare Bogenführungs- bzw. Bremseinrichtungen bzw. die die Stapel im Ausleger bzw. Anleger tragenden Stapeltragplatten zu nennen sind. Die hier nur beispielhaft genannten Elemente sind über zugeordnete Stellmotore betätigbar, d.h. eine Bedienperson kann über zugeordnete Betätigungseinrichtungen diese Elemente bewegen. Im Falle von motorisch verstellbaren Verschutzungseinrichtungen bedeutet dies, daß das Verschutzungselement auf Tastendruck von einer Grundposition in eine die Verschutzungsstelle öffnende Position verfahren werden kann. Der diesen zu Verschutzungselement zugeordnete Stellantrieb (Motor) ist über die zugeordnete Steuerung zusätzlich mit der elektrischen Verschutzung der Maschine verbunden, so daß in der geöffneten Stellung des Verschutzungselementes entsprechend nur eingeschränkte Laufkommandos auslösbar sind.

Bei Bogenoffsetdruckmaschinen werden gerade großflächige Verschutzungselemente mit motorisch antreibbaren Verstelleinrichtungen versehen, da diese Einrichtungen sonst nur sehr umständlich im Sinne von hoher Kraftaufwendung bedienbar wären. Der Vorteil einer rein manuellen Handhabung eines Verschutzungselementes ist dabei darin zu sehen, daß die Bedienperson dieses Element rein intuitiv bedient, d.h. die Bedienperson betätigt dieses Element an einem zugeordneten Handgriff in einer keine Erläuterungen benötigenden Weise. Bei Verschutzungselementen, welche durch von der Bedienperson zu aktivierende Betätigungseinrichtungen zu verfahren sind, müssen demgegenüber Betätigungstaster oder derartige Einrichtungen vorgesehen sein, über welche die entsprechenden Kommandos zum Öffnen bzw. Schließen des Verschutzungselementes einleitbar sind. Diese Betätigungseinrichtungen (Bedientaster) sind in der Regel zwar mit einer der zugeordneten Funktion angepaßten Symbolik versehen, jedoch wird es vielfach als umständlich empfunden, eine in einem bestimmten Bereich frei verfahrbares und auch positionierbares Verschutzungselement durch mehrfaches Tippen eines zugeordneten Bedientasters in eine vorgesehene Position zu verfahren.

Die zuvorstehend kurz umschriebene Problematik bei dem Verfahren und Positionieren von Verschutzungselementen stellt sich in analoger Weise beim Verfahren beispielsweise von Stapeltragplatten des Anlegers bzw. Ausleger von Bogenoffsetdruckmaschinen. Im normalen Druckmaschinenbetrieb werden diese Stapeltragplatten über zugeordnete Antriebsmotore der zu- bzw. abnehmenden Stapelhöhe entsprechend verfahren. Zum Wechseln des Stapels bzw. der Stapelpaletten müssen die Stapeltragplatten aber in die Grundposition auf dem Boden verfahren werden. In diesem Falle hat eine Bedienperson zunächst einen entsprechenden Betriebsmodus anzuwählen, woraufhin durch das Aktivieren der zugeordneten Bedientaster die Stapeltragplatte in die vorgesehene Position verfahrbar ist. Auch hier müssen die zugeordneten Bedienelemente mit Symbolen und/oder darstellbaren Textinformationen versehen sein, um eine einfache und auch sichere Handhabung des entsprechenden Elementes zu gewährleisten.

Durch weit von dem zu verfahrenden Element angeordnete Bedienelemente gestaltet sich ein Positioniervorgang oftmals sehr aufwendig, da die Bedienposition die gewünschte Position oft nur visuell bestimmen kann. Somit ergeben sich auch in diesem Fall umständliche Hin- und Herverfahrvorgänge, d.h. der entsprechende Verstellvorgang ist zeitaufwendig.

Aus der US-A -5525880 ist eine druckbetätigbare Ausgangstür bekannt, bei der die Betätigung eines Elementes der Tür das Öffnen bzw. Schließen der Tür bewirkt.

Aufgabe der vorliegenden Erfindung ist es daher eine Druckmaschine, insbesondere Bogenoffsetdruckmaschine, mit einem motorisch verfahrbaren Element gemäß dem Oberbegriff von Anspruch 1 derartig zu erweitern, so daß eine einfache und sichere Bedienbarkeit gewährleistet ist.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß das dem motorisch verfahrbaren Element zugeordnete Bedienelement, über welche die Bedienperson die gewünschten Verfahrvorgänge einleitet, direkt an den bewegten Element angebracht ist, d.h. mit diesem mitbewegt wird. Gemäß einer bevorzugten Ausführungsform der Erfindung kann es sich hierbei um einen beweglichen Handgriff handeln, der vorzugsweise mit einem Kraftsensor ausgerüstet die Art und die Stärke der Betätigung detektiert und über eine dem Kraftsensor nachgeschaltete Auswerteeinheit die entsprechenden Steuerbefehle für den Antrieb des bewegbaren Elementes generiert. Mittels einem derartigen und vorzugsweise als beweglichen Handgriff ausgebildeten Bedienelement ist es dann möglich, beispielsweise eine Stapeltragplatte in für eine Bedienperson intuitiv einfacher Weise auf die gewünschte Höhe zu positionieren. Durch den Kraftsensor wird dabei die von der Bedienperson über den Handgriff auf das bewegbare Element ausgeübte Kraft erfaßt und in entsprechende Steuerbefehle für den Antriebsmotor umgewandelt. Dabei kann bei bestimmten motorisch aktivierbaren Elementen vorgesehen sein, daß eine große von der Bedienperson auf das bewegbare Element ausgeübte Kraft automatisch zu einer Verstärkung der Antriebsleistung des zugeordneten Motors führt, d.h. die von dem Element ausgeführte Bewegung wird entsprechend beschleunigt bzw. die Antriebsleistung wird unter Einhaltung einer vorgegebenen Maximalgeschwindigkeit verstärkt.

Die vorliegende Erfindung kann dabei nicht nur bei Verschutzungselementen bzw. bei Stapeltragplatten der Anleger / Ausleger von Bogenoffsetdruckmaschinen angewendet werden, sondern kann an einer Vielzahl von sonst nur manuell in umständlicher Weise fernverstellbaren Elementen Verwendung finden. Ein beispielsweise vertikal verstellbarer Schiebeschutz (vor den Druckwerkszylindern) kann durch einen verschwenkbaren Handgriff mit Kraftsensor die Betätigung einer Bedienperson erfassen und durch das Generieren entsprechender Steuerbefehle über den zugeordneten Antrieb die Bewegung des Elementes bewirken. Hierbei kann vorgesehen sein, daß die Bedienperson durch die Art und Weise der Betätigung des Handgriffes die Verfahrgeschwindigkeit des Schutzelementes in vorgegebenen Grenzen variieren kann. Ein lediglich leichtes Betätigen kann dabei ein langsames Verfahren, ein stärkeres Betätigen eine größere Verfahrgeschwindigkeit über den zugeordneten Antrieb bewirken. Die vorgegebenen Verfahrgeschwindigkeiten richten sich dabei nach der jeweiligen Art des angetriebenen Verschutzungselementes und sind dabei derartig gewählt, so daß es durch die Verfahrvorgänge nicht zu personengefährdenden Situationen kommen kann.

Erfindungsgemäß weiterbildend kann vorgesehen sein, daß der aktivierte Verfahrvorgang ausschließlich während der Betätigung des entsprechend ausgebildeten Bedienelementes (z.B. schwenkbarer Handgriff) ausgeführt wird. In einem solchen Fall muß dann eine Bedienperson das Verschutzungselement von der geschlossenen Stellung in die gewünschte offene Position verfahren und dort in den Stillstand versetzen. Umgekehrt wäre dann das geöffnete Verschutzungselement über den verschwenkbar gelagerten und mit einem Kraftsensor versehenen Handgriff von der offenen Position in die eine Gefahrenstelle absichernde Schließposition zu bewegen. Weiterbildend kann aber auch vorgesehen sein, daß bei bestimmten Elementen durch entsprechendes Auslenken des Handgriffes oder des sonstig ausgebildeten Bedienelementes lediglich ein Aktivierungskommando gegeben wird, d.h. die Bedienperson lenkt beispielsweise den Handgriff nur ein normal in eine bestimmte Endstellung aus, woraufhin dann das Element (Schutz) selbsttätig die vorgegebene Endposition (z.B. Schließposition) verfährt. In diesem Fall sind dann dem verfahrbaren Element zusätzliche Absicherungseinrichtungen zugeordnet, durch welche vermieden wird, daß es während des Verfahrvorganges zu Quetschungen oder sonstigen Verletzungen kommt. Hier können entsprechend angeordnete Lichtschranken oder an sich bekannte und bei Auslenkung schaltende Verschutzungselemente Verwendung finden (klappbare Leisten mit Endschaltern oder dergl.).

Gemäß einer anderen Ausführungsform der Erfindung kann vorgesehen sein, daß die Stapeltragplatte des Anlegers und/oder Auslegers der Bogenoffsetdruckmaschine einen in der zuvorstehend erläuterten Weise ausgebildeten Handgriff aufweist, durch welche dann eine Bedienperson die Stapeltragplatte innerhalb vorgegebener Höhenposition verfahren kann. Auch hier findet vorzugsweise ein Kraftsensor Verwendung, durch welchen die Art und die Stärke der Auslenkung dieses Bedienelementes detektierbar ist und woraufhin dann die Bewegung der Stapeltragplatte innerhalb vorgegebener Geschwindigkeitsgrenzen variierbar ist.

Neben den zuvorstehend angesprochenen Stapeltragplatten bzw. Verschutzungselementen (z.B. Schiebeschutze) können auch andere motorisch bewegbare Elemente gerade bei einer Bogenoffsetdruckmaschine unter Anwendung der Erfindung motorisch verstellbar ausgerüstet werden. Als Beispiel wären hier die auf das Bogenformat einzustellenden Elemente im An- und/oder Ausleger der Bogendruckmaschine zu nennen. So kann beispielsweise der Saugkopf am Anleger der Bogendruckmaschine ein entsprechendes und über Sensormittel die Auslenkung detektierendes Bedienelement aufweisen, durch welche sich diese Einrichtung von einer Bedienperson in intuitiv einfacher Weise auf das gewünschte Bogenformat bzw. die nötige Höhe verstellen läßt. Auch bei auf das Bogenformat einzustellenden Anschlägen oder Bogenbremsen ist die Erfindung anwendbar. Entsprechend dem zu verstellenden Element kann dabei das von der Bedienperson zu handhabende Bedienelement als ein Handgriff, als ein in Bewegungsrichtung zu verschiebender Ring, als ein zu verschwenkender Hebel, als ein zu drückender Knopf ausgebildet sein. Die dem Bedienelement zugeordnete Sensorik, die der Sensorik nachgeschaltete Auswerteeinrichtung und die von der Auswerteeinrichtung generierten Steuerbefehle für den Antrieb des Elementes sind dabei in der für eine einfache Bedienbarkeit entsprechenden Weise ausgebildet. Wie zuvorstehend mehrfach angedeutet kann es sich hierbei um Kraftsensoren handeln, durch welche die Stärke der Auslenkung beispielsweise eines Handgriffes als Bedienelement detektierbar ist, und über welche dann durch die den Sensoren nachgeschaltete Auswerteeinheit Steuerbefehle für ein schnelleres/langsameres Verfahren des Elementes bzw. für ein Verfahren des Elementes mit gleichbleibender Geschwindigkeit jedoch mit zusätzlicher Antriebsleistung (Überwindung von Widerständen bzw. des Gewichtes des Elementes) generierbar sind. Hierbei kann vorgesehen sein, durch den Antrieb das Losbrechmoment des zu verstellenden Elementes zu erzeugen, so daß die Bedienperson dann nur noch eine minimale Kraft zum Bewegen des Elementes aufzubringen hat

Des weiteren erfolgt die Erläuterung eines Ausführungsbeispieles der Erfindung anhand der Zeichnung. Diese zeigt hierbei einen motorisch bewegbaren Schiebeschutz mit einem die Betätigung des Handgriffes detektierenden Sensor.

Gemäß dem gezeigten Ausführungsbeispiel ist das motorisch verfahrbare Element als ein vertikal bewegbarer Schiebeschutz 1 ausgebildet, welcher vor einer nicht weiter dargestellten Gefahrenstelle, beispielsweise eines Druckwerkes einer Druckmaschine angeordnet ist. Dieser an sich bekannte Schiebeschutz 1 kann dabei von einer Bedienperson in der noch nachstehend erläuterten Weise vertikal bewegt werden, d.h. von beispielsweise einer unteren, die Gefahrenstelle absichernden Position in eine obere und insbesondere auch beliebig wählbaren Position bewegt werden.

Der Schiebeschutz 1 als das motorisch verfahrbare Element weist an seinem unteren Ende einen von der Bedienperson handhabbaren Handgriff 2 auf, der über ein Drehgelenk mit dem Schiebeschutz 1 verbunden ist. Die Bewegungsrichtung des Schiebeschutzes 1 ist durch den Doppelpfeil, die verschwenkbare Bewegung des Handgriffes 2 relativ zum Schiebeschutz 1 durch den gekrümmten Doppelpfeil gekennzeichnet.

Der Schiebeschutz 1 ist über einen zugeordneten Antrieb 3 motorisch bewegbar, wobei die zwischen dem Antrieb 3 und dem Schiebeschutz 1 vorzusehenden Getriebeglieder beispielsweise in Form von Zugmitteln, Ketten oder dergl. nicht dargestellt sind. Bei dem Antrieb 3 kann es sich beispielsweise um einen Elektromotor handeln, der den Schiebeschutz 1 über Zugmittel (Ketten) verfährt, es kann sich aber auch um einen mit Druckluft betreibbaren Pneumatikzylinder handeln, durch welchen der Schiebeschutz durch entsprechende Druckmittelbeaufschlagung in vorbestimmter Weise bewegbar ist. Dem Antrieb 3 ist eine Steuerung S vorgeordnet, über welche die entsprechende Signal- und/oder Druckmittelbeaufschlagung des Antriebes 3 zum Bewegen des Schiebeschutzes 1 in vorbestimmter Weise erfolgt.

Dem schwenkbar bezüglich dem Schiebeschutz 1 gelagerten Handgriff 2 ist ein Sensor 4 zugeordnet, durch welchen eine durch eine Bedienperson hervorgerufene Betätigung des Handgriffes 2 detektierbar ist. Bei dem Sensor 4 kann es sich dabei vorzugsweise um einen Kraftsensor handeln, durch welchen die Stärke der Auslenkung des Handgriffes 2 relativ zum Schiebeschutz 1 feststellbar ist.

Hierbei kann vorgesehen sein, daß der Handgriff 2 über das zuvorstehend angesprochene Drehgelenk schwenkbar bezüglich dem Schiebeschutz 1 gelagert ist und dem Handgriff 2 Federmittel derartig zugeordnet sind, daß der Handgriff 2 im betätigungsfreien Zustand eine Grundstellung - beispielsweise rechtwinklig zum Schiebeschutz 1 - einnimmt. Der Sensor 4 wird dann vorzugsweise als ein Entfernungsmeßsystem ausgebildet, durch welches der Auslenkung des Handgriffes 2 relativ zur Grundstellung entsprechende Signale generierbar sind. Der Sensor 4 kann aber ebenfalls als ein Kraftsensor beispielsweise in Form eines Dehnungsmeßstreifens ausgebildet sein, durch welchen sich bei entsprechender Lagerung des Handgriffes 2 relativ zum Schiebeschutz 1 sowohl die Betätigung des Handgriffes 2 als auch die Stärke dieser Betätigung feststellen läßt.

Dem Sensor 4 ist eine Auswerteeinheit A nachgeschaltet, durch welche die Signale des Sensors 4 erfaßbar und zu entsprechenden Signalen für die Steuerung S für den Antrieb 3 umwandelbar sind. Somit ist über den Sensor 4 durch die Auswerteeinheit A feststellbar, ob und in welcher Richtung der Handgriff 2 relativ zum Schiebeschutz 1 bewegt wird, wobei durch die Auswerteeinheit A beim Heraufschwenken des Handgriffes 2 der Antrieb 3 zum Herauffahren des Schiebeschutzes 1 angesteuert wird. Demzufolge erfolgt das Ansteuern des Antriebes 3 beim Herabschwenken des Handgriffes 2 derartig, so daß der Schiebeschutz 1 beispielsweise mit vorgegebener Geschwindigkeit abwärts verfahren wird. Bei einer einfachen Ausgestaltung der Erfindung kann dabei vorgesehen sein, daß durch den Sensor 4 lediglich die Betätigung des Handgriffes festgestellt wird und daraufhin durch die Auswerteeinheit A Signale zur Bildung von Ansteuerbefehlen durch die Steuerung S für den Antrieb 3 generiert werden. Bei einer Weiterbildung der Erfindung ist vorgesehen, den Sensor 4 in Verbindung mit der Lagerung des Handgriffes 2 relativ zum Schiebeschutz 1 derartig auszubilden, so daß die von einer Bedienperson in eine bestimmte Richtung ausgeübte Kraft auf den Handgriff 2 und somit den Schiebeschutz 1 feststellbar und zur Generierung von entsprechenden Steuerbefehlen durch die Auswerteeinheit A und die Steuerung S verarbeitbar ist.

Wie bereits zuvorstehend angedeutet kann der Handgriff 2 durch Federmittel in eine Grundstellung relativ zum Schiebeschutz 1 gehalten sein. Demzufolge wird eine entsprechende aufwärts- bzw. abwärtsgerichtete Handhabung einer Bedienperson ein Herauf- bzw. Herabschwenken des Handgriffes 2 relativ zum Schiebeschutz 1 bewirken, wobei die Größe (Schwenkwinkel) der Bewegung des Handgriffes ein Maß für die von der Bedienperson auf den Schiebeschutz 1 ausgeübte Kraft ist. Durch eine entsprechende Ausbildung des Sensors 4 läßt sich dabei diese Größe der Auslenkung des Handgriffes 2 und somit die von der Bedienperson auf den Schiebeschutz 1 ausgeübte Betätigungskraft feststellen, so daß dann über die Auswerteeinheit A und die Steuerung S der Antrieb 3 des Schiebeschutzes 1 innerhalb eines vorgebbaren Geschwindigkeitsbereiches ansteuerbar ist. Die Ansteuerung erfolgt dabei mit der Maßgabe, daß die von der Bedienperson aufzubringende Betätigungskraft bei Einhaltung des vorgegebenen Geschwindigkeitsbereiches (Maximalgeschwindigkeit) nicht überschritten wird. Die Bedienperson hat dabei den Eindruck, das zu verstellende Element "von Hand" zu verstellen. Abstrakte Denk- und Bedienvorgänge zur Erzielung des gewünschten Ergebnisses (Positioniervorgang) sind nicht erforderlich. Durch die Bildung von Steuersignalen durch die Auswerteeinheit A und die Steuerung S in Abhängigkeit der Signale des Sensors 4 ist es dabei möglich, nahezu sämtliche Gewichts- und sonstigen Reibungskräfte, welche einer Bewegung des zu verstellenden Elementes entgegen wirken, zu kompensieren, d.h. durch die Bedienperson ist lediglich eine geringe verbleibende Kraft aufzubringen.

### Bezugszeichenliste

- 1: Schiebeschutz
- 2: Handgriff
- 3: Antrieb
- 4: Sensor

- S: Steuerung
- A: Auswerteeinheit

## Patentansprüche

1. Druckmaschine, insbesondere Bogenoffsetdruckmaschine, mit wenigstens einem motorisch verfahrbaren über einen zugeordneten Antrieb (3) nebst vorgeordneter Steuerung (S) bewegbaren Element (1) sowie einer von einer Bedienperson aktivierbaren Betätigungseinrichtung (2), welche mit der Steuerung (S) des Antriebes (3) in Wirkverbindung steht,
dadurch gekennzeichnet,
daß die von der Bedienperson zu aktivierende Betätigungseinrichtung (2) an dem zu bewegenden Element (1) angebracht ist, daß während der Aktivierung der Betätigungseinrichtung (2) über die Steuerung (S) vorgegebene Bewegungsbefehle für den Antrieb (3) zum Verfahren des Elementes (1) in vorbestimmter Weise generierbar sind, und daß über den Antrieb (3) das verfahrbare Element (1) mit einer von der Bedienperson über die Betätigungseinrichtung (2) auf das bewegbare Element (1) ausgeübten Kraft entsprechenden Geschwindigkeit bewegbar ist.

2. Druckmaschine nach Anspruch 1,
dadurch gekennzeichnet,
daß der durch die Bedienperson aktivierbaren Betätigungseinrichtung (2) eine Auswerteeinheit (A) nachgeschaltet ist, durch welche die Art und Weise der Aktivierung der Betätigungseinrichtung (2) feststellbar und durch die Steuerung (S) in vorgegebene Bewegungsbefehle für den Antrieb (3) umsetzbar ist.

3. Druckmaschine nach Anspruch 1 oder 2,
dadurch gekennzeichnet,
daß die von der Bedienperson aktivierbare Betätigungseinrichtung (2) ein an dem bewegbaren Element (1) angebrachter Handgriff (2) ist.

4. Druckmaschine nach Anspruch 3,
dadurch gekennzeichnet,
daß der Handgriff (2) beweglich gegenüber dem zu bewegenden Element (1) angebracht ist, wobei eine durch eine Bedienperson hervorgerufene Bewegung des Handgriffes (2) über eine Auswerteeinheit (A) feststellbar und durch die Steuerung (S) in vorgegebene Bewegungsbefehle für den Antrieb (3) umsetzbar ist.

5. Druckmaschine nach einem der vorhergehenden Ansprüche,
dadurch gekennzeichnet,
daß der durch die Bedienperson aktivierbaren Betätigungseinrichtung (2) ein Sensor (4) zugeordnet ist, durch welchen die von der Bedienperson über die Betätigungseinrichtung (2) auf das bewegbare Element (1) ausgeübte Kraft feststellbar und über eine Auswerteeinheit (A) und die Steuerung (S) in entsprechende Bewegungsbefehle für den Antrieb (3) umsetzbar ist.

6. Druckmaschine nach einem der vorhergehenden Ansprüche,
dadurch gekennzeichnet,
daß das verfahrbare Element als ein Schiebeschutz (1) ausgebildet ist.

7. Druckmaschine nach einem der Ansprüche 1-5,
dadurch gekennzeichnet,
daß das verfahrbare Element (1) als eine Stapeltragplatte eines Anlegers bzw. Auslegers einer bogenverarbeitenden Druckmaschine ausgebildet ist.

## Claims

1. Printing press, particularly an offset sheet printing press, with at least one movable element (1) which can be moved by motor via an appropriate drive (3) together with a prior arranged control (S), as well as an actuation device (2) which can be activated by an operative which is operationally connected with the control (S) of the drive (3), characterised in that the actuation device (2) which is to be activated by the operative is fixed to the element (1) to he moved, that during the activation of the actuation device (2) via the control (S) preset movement commands for the drive (3) can be generated to shift the element (1) in predetermined fashion and that via the drive (3) the movable element (1) is movable with a speed corresponding to the force exerted by the operative via the actuation device (2) on the movable element (1).

2. Printing press according to Claim 1, characterised in that the actuation device (2) which can be activated by an operative has connected downstream an evaluation unit (A) by which the type and form of activation of the actuation device (2) can be determined and can be converted by the control (S) into preset movement commands for the drive (3).

3. Printing press according to Claim 1 or 2, characterised in that the actuation device (2) which can be activated by the operative is a hand grip (2) fixed to the movable element (1).

4. Printing press according to Claim 3, characterised in that the hand grip (2) is fitted movably with respect to the element (1) to be moved whereby a movement of the hand grip (2) called for by the operative can be detected via an evaluation unit (A) and is convertible by the control (S) into predetermined movement commands for the drive (3).

5. Printing press according to one of the preceding Claims, characterised in that the actuation device (2) which can be activated by the operative is fitted with a sensor (4) by means of which the force exerted by the operative via the actuation device (2) on the movable element (1) can be determined and is convertible via an evaluation unit (A) and the control (S) into corresponding movement commands for the drive (3).

6. Printing press according to one of the preceding Claims, characterised in that the movable element is constructed as a sliding protection (1).

7. Printing press according to one of Claims 1-5, characterised in that the movable element (1) is constructed as a pile carrier plate of a feeder or delivery of a sheet treating printing press.

## Revendications

1. Machine d'impression, en particulier machine d'impression offset à feuilles, comportant au moins un élément (1) déplaçable de façon motorisée, mobile, par l'intermédiaire d'un entraînement associé (3), à côté d'une commande (S) disposée en amont, ainsi qu'un dispositif d'actionnement (2) pouvant être activé par un opérateur, qui est en liaison active avec la commande (S) de l'entraînement (3),
caractérisée en ce que le dispositif d'actionnement (2) devant être activé par l'opérateur est agencé sur l'élément (1) à déplacer, en ce que, pendant l'activation du dispositif d'actionnement (2), par l'intermédiaire de la commande (S), des ordres de mouvement prédéfinis pour l'entraînement (3) pour déplacer l'élément (1) peuvent être engendrés de façon prédéterminée, et en ce que, par l'intermédiaire de l'entraînement (3), l'élément mobile (1) est déplaçable à une vitesse correspondant à la force exercée par l'opérateur, par l'intermédiaire du dispositif d'actionnement (2), sur l'élément mobile (1).

2. Machine d'impression selon la revendication 1,
caractérisée en ce que le dispositif d'actionnement (2) pouvant être activé par l'opérateur est disposé en amont d'une unité d'exploitation (A) grâce à laquelle le type et la façon de l'activation du dispositif d'actionnement (2) peuvent être déterminés et transformés par la commande (S) en ordres de mouvement prédéfinis pour l'entraînement (3).

3. Machine d'impression selon la revendication 1 ou 2,
caractérisée en ce que le dispositif d'actionnement (2) pouvant être activé par l'opérateur est une poignée (2) agencée sur l'élément mobile (1).

4. Machine d'impression selon la revendication 3,
caractérisée en ce que la poignée (2) est agencée de façon mobile par rapport à l'élément (1) à déplacer, un mouvement, provoqué par un opérateur, de la poignée (2) pouvant être déterminé par une unité d'exploitation (A) et transformé par la commande (S) en ordres de mouvement prédéfinis pour l'entraînement (3).

5. Machine d'impression selon une des revendications précédentes,
caractérisée en ce que le dispositif d'actionnement (2) pouvant être activé par l'opérateur est associé à un capteur (4) grâce auquel la force exercée par l'opérateur, par l'intermédiaire du dispositif d'actionnement (2), sur l'élément mobile (1) peut être déterminée et être transformée, par l'intermédiaire d'une unité d'exploitation (A) et de la commande (S), en ordres de mouvement correspondants pour l'entraînement (3).

6. Machine d'impression selon une des revendications précédentes,
caractérisée en ce que l'élément mobile est réalisé comme une protection coulissante (1).

7. Machine d'impression selon une des revendications 1 - 5,
caractérisée en ce que l'élément mobile (1) est réalisé comme une plaque de support de pile d'un margeur ou d'une sortie d'une machine d'impression traitant des feuilles.
